# EUROPÄISCHE PATENTSCHRIFT

(11) **EP 0 081 120 B1**
(45) Veröffentlichungstag und Bekanntmachung des Hinweises auf die Patenterteilung: **08.07.1987**
(21) Anmeldenummer: 82110695.2
(22) Anmeldetag: 19.11.1982
(51) Int. Cl.: B24D 9/04

(54) **Verfahren zum Kleben von Schleifmaterial auf einen Schleifkörper**
Method of adhering abrasive material to an abrasive body
Procédé pour coller un matériau abrasif sur un corps abrasif

(30) Priorität: 08.12.1981 DE 3148499
(43) Veröffentlichungstag der Anmeldung: 15.06.1983
(73) Patentinhaber: Braasch, Gerd, D-49751 Sögel (DE)
(72) Erfinder: Braasch, Gerd, D-49751 Sögel (DE)
(74) Vertreter: Jabbusch, Wolfgang, Dr.Jur. Jabbusch, Wehser & Lauerwald Patentanwälte

## Beschreibung

Die Erfindung betrifft ein Verfahren zum Kleben von Schleifmaterial, insbesondere Schleifband bzw. Schleifband-Abschnitten auf einen Schleifkörper, vorzugsweise eine Schleifscheibe o. dgl.

Insbesondere in der Möbelindustrie, wo sowohl glatte als auch profilierte Oberflächen zu schleifen sind, werden Schleifkörper eingesetzt, deren am zu bearbeitenden Werkstück angreifende Oberflächen, meistens die Umfangsfläche, mit Schleifband bedeckt bzw. ummantelt werden. Das Schleifband wird mit der Leinen- oder Papierseite direkt auf die zugeordnete Außenfläche des Schleifkörpers aufgeklebt, z. B. mittels eines Kontaktklebers.

Statt eines Schleifbandes können auf die Schleifkörper auch Abschnitte aus einem Schleifband geklebt werden, insbesondere dann, wenn die damit zu beklebende Oberfläche des Schleifkörpers profiliert ist, um z. B. eine profilierte Holzoberfläche bearbeiten zu können.

Sobald die Standzeit des Schleifmaterials bzw. Schleifbandes erschöpft ist, muß das verbrauchte Schleifband vom Schleifkörper entfernt werden und ist durch ein neues Schleifband zu ersetzen.

Die EP-A 5 161 gibt an, einen Kontaktkleber auf dem Schleifkörper anzubringen. In das dadurch auf dem Schleifkörper gebildete Klebstoffbett wird das Schleifband gedrückt. Das Schleifband hat an seiner mit dem Klebstoffbett in Berührung kommenden Anlagefläche eine Trennschicht, die mit dem Klebstoff nur eine verminderte Haftung eingeht. Dadurch soll das Abziehen des abgenutzten Schleifbandes erleichtert werden.

Das bis dahin inzwischen ausgehärtete Klebstoffbett bleibt jedoch auch nach dem Abziehen des abgenutzten Schleifbandes am Außenumfang eines Schleifkörpers erhalten. Gerade bei profilierten Schleifkörpern, die eine in ihren Außenumfang eingearbeitete Kontur aufweisen, um damit Profile schleifen zu können, muß aber, bevor ein neues Schleifband aufgebracht wird, auch die Klebstoffschicht entfernt werden.

Die Schleifkörper werden z. B. in ein Lösungsmittel getaucht, welches die Klebstoffschicht auflösen soll. Dabei gelingt das vollständige Auflösen der Klebstoffschicht gewöhnlich nicht. Die Klebstoffschicht wird lediglich angelöst. Die an dem Schleifkörper noch haftenden Klebstoffreste können dann nur durch harte mechanische Oberflächenbearbeitung entfernt werden. Hierfür wird z. B. ein kräftiges Reiben mit Stahlwolle, auch unter Einsatz von zusätzlichem Lösungsmittel notwendig.

Häufig bestehen die Schleifkörper aus elastischem Material, wie Gummi oder Kork, und bei solchem Werkstoffen kann es vorkommen, daß in Bereichen, in denen der Klebstoff nicht vollständig gelöst ist, aus der Anlagefläche des Schleifkörpers Stücke herausgerissen werden, wodurch der Schleifkörper unbrauchbar wird.

Das bisher bekannte Verfahren zum Entfernen von verbrauchten Schleifbändern von den Schleifkörpern hat auch den Nachteil, daß verhältnismäßig aggressive Lösungsmittel benötigt werden, deren Verarbeitung unangenehm oder sogar gesundheitsschädlich ist. Durch ein aggressives Lösungsmittel kann auch der Werkstoff des Schleifkörpers angegriffen und zerstört werden. Insbesondere bei mit Profilkonturen versehenen Schleifkörpern kann durch das wiederholte ständige feste Abreiben von Klebstoffrückständen die vorbestimmte, in den Schleifkörper eingeschnittene Profilkontur verändert werden, so daß der Schleifkörper auch dadurch für das Bearbeiten von Profilen unbrauchbar wird.

Der Erfindung liegt die Aufgabe zugrunde, ein Verfahren zum Kleben von Schleifmaterial auf einen rotierenden Schleifkörper zu finden, das ein leichteres Ablösen eines verbrauchten Schleifbandes vom Schleifkörper ermöglicht.

Diese Aufgabe ist erfindungsgemäß dadurch gelöst worden, daß vor dem Anbringen der Klebstofflage auf wenigstens eine der beiden gegenseitigen, miteinander zu verklebenden Anlageflächen von Schleifband und Schleifkörper eine Trennschicht aus gegen Alkohol, insbesondere Spiritus als Lösungsmittel unbeständigem Vinylharz oder Polyurethanharz oder einer Mischung aus Vinylharz und Polyurethanharz auf die Anlagefläche des Schleifkörpers aufgetragen wird.

Die Trennschicht verhindert in vorteilhafter Weise den direkten Kontakt des Klebstoffs mit den zu verklebenden Anlageflächen. Um ein verbrauchtes Schleifband z. B. von einer Schleifscheibe zu entfernen, genügt demzufolge ein Auflösen der Trennschicht. Die Trennschicht weist mit Vorteil die Eigenschaft auf, daß sie in einem Alkohol, insbesondere Spiritus, als verhältnismäßig mildes Lösungsmittel leicht gelöst werden kann, wenn der Schleifkörper mit dem Schleifband in das Lösungsmittel eingetaucht wird. Somit ist es nicht mehr notwendig, aggressive Lösungsmittel zum Auflösen der Klebstoffschicht zu verwenden. Klebstoffrückstände können an den Anlageflächen auch nicht mehr haften bleiben, sobald die Trennschicht aufgelöst ist.

Da die Trennschicht auf der Anlagefläche des Schleifkörpers aufgetragen wird, kann dann, wennn diese Trennschicht durch das Lösungsmittel aufgelöst wurde, das Schleifband mit den an seiner Anlagefläche haftenden Klebstoffresten zusammen entfernt werden.

Bei einer bevorzugten Ausführung ist vorgesehen, daß eine leicht lösbare Trennschicht auf der Anlagefläche des Schleifkörpers aufgetragen wird, und daß auf die Anlagefläche des Schleifbandes eine Trennschicht aus gegen das gleiche Lösungsmittel relativ beständigem Werkstoff aufgetragen wird.

Weil für die Trennschicht ein als Haftmittel wirkendes Vinylharz oder Polyurethanharz oder eine Mischung aus Vinylharz und Polyurethan verwendet wird, ergibt sich aus der Anordnung von Haftmitteln verschiedener Löslichkeit eine Verbindung zwischen Schleifkörper und Schleifband mit hoher Festigkeit.

Selbstverständlich können auch andere Haftmittel eingesetzt werden. Wichtig für das als Trennschicht einsetzbare Haftmittel sind lediglich dessen Eigenschaften. Es muß hochflexibel und temperaturbeständig sein sowie günstige Adhäsionseigenschaften aufweisen, um mit den Anlageflächen sowohl vom Schleifkörper als auch vom Schleifband feste Verbindungen eingehen zu können.

Dies gilt auch für die Verbindungseigenschaften mit dem einzusetzenden Kleber, der vorzugsweise ein Kontaktkleber ist.

Ferner sollte das als Trennschicht verwendbare Haftmittel nach dem Aufbringen verhältnismäßig schnell abtrocknen. Eine weitere wichtige Eigenschaft, die das als Trennschicht verwendete Haftmittel erfüllen sollte, ist sein Lösungsvermögen in einem Lösungsmittel, daß nicht gesundheitsschädlich, nicht aggressiv und unkompliziert in der Verarbeitung ist.

Bei der Verwendung von Vinyl- oder Polyurethanharzen, die die vorgenannten Eigenschaften erfüllen, besteht außerdem noch die vorteilhafte Möglichkeit, die Lösungseigenschaften in dem zu verwendenden Lösungsmittel durch den Zusatz eines Härters zum Harz einzustellen. Daraus ergibt sich der bereits beschriebene Vorteil, daß auf der Leinenseite des Schleibandes bzw. einzelner Schleifband-Abschnitte ein Haftmittel aufgetragen werden kann, während das auf der Anlagefläche des Schleifkörpers befindliche Trennmittel keinen Härterzusatz aufweist und somit im Lösungsmittel leicht gelöst werden kann.

Mögliche Haftgrundstücke können dann durch ein leichtes Abreiben vom Schleifkörper entfernt werden, ohne daß dieser beschädigt wird. Durch die Verwendung von unterschiedlichen Haftmitteln, eines leicht und eines schwerer lösbaren Haftmittels, wird eine relativ hohe Klebefestigkeit der Verbindung des Schleifbandes mit dem Schleifkörper erreicht.

Selbstverständlich wäre auch ein Werkstoff für die erfindungsgemäße Trennschicht möglich, der sich in Wasser auflöst. Wasser hat jedoch den Nachteil, daß unter Umständen metallische Teile des Schleifkörpers durch Korrosion angegriffen werden können. Dies ist bei Spiritus nicht der Fall.

Die erfindungsgemäßen Maßnahmen haben den Vorteil, daß sie bei allen Schleifkörpern aus Kork, Gummi, Metall, Holz o. dgl. Werkstoffen eingesetzt werden können, die mit aufgeklebtem Schleifmaterial versehen werden. Um nach überschrittener Standzeit das Schleifmaterial auswechseln zu können, ist ein Anlösen des Klebstoffes nicht mehr notwendig. Nach Auflösen der Trennschicht läßt sich das Schleifband leicht von dem Schleifkörper lösen. Umständliches und aufwendiges Vorbereiten der Schleifkörper, bevor ein neues Schleifband aufgeklebt werden kann, entfällt, so daß die aufzuarbeitenden Schleifkörper in kürzester Zeit wieder zum Einsatz, z. B. in einer Schleifmaschine, gebracht werden können.

Ausführungsbeispiele eines Aufbaues von nach dem erfindungsgemäßen Verfahren ausgerüsteten Schleifkörpe.rn sind in der Zeichnung dargestellt. Es zeigen :
Figur 1 einen schematischen Schnitt durch die obere Hälfte einer Schleifscheibe mit gerader Umgangsfläche und
Figur 2 einen schematischen Schnitt durch die obere Hälfte einer Schleifscheibe mit profilierter Umgangsfläche.

In Fig. 1 ist die obere Hälfte einer Schleifscheibe 1 im Schnitt dargestellt. Die Schleifscheibe besteht aus einem Schleifkörper 2 aus Gummi, der um die lediglich angedeutete Achse 3 rotieren kann. Auf die am Umfang des Schleifkörpers 2 befindliche Anlagefläche 4 ist eine Trennschicht 5 aus einem Haftmittel, z. B. einem Vinylharz aufgebracht. Nach Abtrocknen der Trennschicht wird eine Klebstofflage 6 aufgetragen, welche letztlich die Anlagefläche 7 des den Umfang des Schleifkörpers 2 umgebenden Schleifbandes 8 mit dem Schleifkörper 2 verbindet.

Fig. 2 zeigt einen Schnitt durch eine Schleifscheibe, deren Umfang, und somit auch die Anlagefläche 4, profiliert ist, so daß auch das Schleifband 8 mit der Profilkontur angeordnet ist. Die aus Haftmittel gebildete Trenschicht sowie die Klebstoffschicht und die gegenseitigen Anlageflächen sind wieder mit gleichen Bezugszahlen wie in Fig. 1 versehen.

## Patentansprüche

1. Verfahren zum Kleben von Schleifmaterial, insbesondere Schleifband bzw. Schleifbandabschnitten, auf einen Schleifkörper, vorzugsweise eine Schleifscheibe o. dgl., dadurch gekennzeichnet, da8 vor dem Anbringen der Klebstofflage (6) auf wenigstens eine der beiden gegenseitigen, miteinander zu verklebenden Anlageflächen (4, 7) von Schleifband (8) und Schleifkörper (2) eine Trennschicht (5) aus gegen Alkohol, insbesondere Spiritus als Lösungsmittel unbeständigem Vinylharz oder Polyurethanharz oder einer Mischung aus Vinylharz und Polyurethanharz auf die Anlagefläche (1) des Schleifkörpers (2) aufgetragen wird.

2. Verfahren nach Anspruch 1, dadurch gekennzeichnet, daß die Trennschicht (5) auf die Anlagefläche (4) des Schleifkörpers (2) aufgetragen wird, und daß auf die Anlagefläche (7) des Schleifbandes (8) eine Trennschicht aus gegen Lösungsmittel relativ beständigem Werkstoff aufgetragen wird.

3. Verfahren nach einem der Ansprüche 1 und 2, gekennzeichnet durch die Verwendung eines Haftmittels als Trennschicht (5).

4. Verfahren nach einem der vorhergehenden Ansprüche, insbesondere nach Anspruch 2, dadurch gekennzeichnet, daß die Lösungseigenschaften des als Werkstoff für die Trennschicht (5) dienenden Haftmittels durch Zusetzen eines Härters zum Harz eingestellt werden.

## Claims

1. A method of joining abrasive material, in particular an abrasive belt or abrasive belt portions, to an abrasive body, preferably a grinding wheel or the like by adhesion, characterized in that, before applying the adhesive coating (6) to at least one of the two opposed contact surfaces (4, 7) of the abrasive belt (8) and the abrasive body (2) to be joined to one another by adhesion. a separation layer (5) is applied to the contact surface (1) of the abrasive body (2), the separation layer (5) being non-resistant to alcohol, in particular spirit, as a solvent, and consisting of vinyl resin or polyurethane resin or a mixture of vinyl resin and polyurethane resin.

2. A method according to Claim 1. characterized in that the separation layer (5) is applied to the contact surface (4) of the abrasive body (2), and a separation layer of a material relatively resistant to solvents is applied to the contact surface (7) of the abrasive belt (8).

3. A method according to one of Claims 1 and 2, characterized by the use of an adhesive as the separation layer (5).

4. A method according to one of the preceding Claims, in particular according to Claim 2, characterized in that the solvent properties of the adhesive used as the material for the separation layer (5) are regulated by the addition of a hardener to the resin.

## Revendications

1. Procédé pour coller un matériau abrasif, en particulier un ruban abrasif ou des segments de ruban abrasif, sur un corps de polissage, de préférence un disque de meule ou un support comparable, caractérisé en ce que, avant l'application de la couche de colle (6) sur au moins l'une des deux surfaces en regard à coller entre elles (4, 7) du ruban abrasif (8) et du corps de polissage (2), on dépose sur la surface d'application (7) du corps de polissage (2) une couche séparatrice (5) de résine vinylique ou de résine de polyuréthane ou encore d'un mélange de résine vinylique et de résine de polyuréthane ne résistant pas à l'action dissolvante de l'alcool, en particulier de l'alcool à brûler.

2. Procédé selon la revendication 1, caractérisé en ce que la couche séparatrice (5) est appliquée sur la surface d'application (4) du corps de polissage (2) et que sur la surface d'application (7) du ruban abrasif (8) on dépose une couche séparatrice en une matière relativement stable avec le solvant.

3. Procédé selon l'une des revendications 1 et 2, caractérisé par l'utilisation d'un moyen d'adhérence comme couche séparatrice (5).

4. Procédé selon l'une des revendications précédentes, en particulier selon la revendication 2, caractérisé en ce que les propriétés de solubilité du moyen d'adhérence servant comme matière pour la couche séparatrice (5) sont réglées par l'addition d'un durcissant à la résine.
